# EUROPÄISCHE PATENTSCHRIFT

(11) **EP 1 819 962 B1**
(45) Veröffentlichungstag und Bekanntmachung des Hinweises auf die Patenterteilung: **28.05.2008**
(21) Anmeldenummer: 05817739.5
(22) Anmeldetag: 07.12.2005
(51) Int. Cl.: F21V 17/16

(54) **BELEUCHTUNGSSCHEINWERFER**
ILLUMINATING SPOTLIGHT
PROJECTEUR D'ECLAIRAGE

(30) Priorität: 07.12.2004 DE 202004019160 U
(43) Veröffentlichungstag der Anmeldung: 22.08.2007
(73) Patentinhaber: Arnold & Richter Cine Technik GmbH & Co. Betriebs KG, 80799 München (DE)
(72) Erfinder: MELZNER, Erwin, 83112 Frasdorf (DE)
(74) Vertreter: Ninnemann, Detlef
(86) Internationale Anmeldenummer: PCT/DE2005/002208
(87) Internationale Veröffentlichungsnummer: WO 2006/061006

(56) Entgegenhaltungen:
- DE-A1- 19 757 055
- US-A- 5 091 835
- US-A- 6 101 771

## Beschreibung

Die Erfindung bezeiht sich auf einen Beleuchtungsscheinwerfer gemäß dem Oberbegriff des Anspruchs 1.

Aus der DE 203 12 391 U1 ist ein Scheinwerfer mit einem Scheinwerfergehäuse bekannt, in dem eine Lampe und ein Reflektor und an dessen frontseitiger Strahlenaustrittsöffnung ein Gehäuserahmen zur Aufnahme von Vorsatzteilen wie Frontlinsen, Schutzglasscheiben, Gitter oder dergleichen angeordnet sind.

Die Anordnung und Befestigung dieser Scheinwerfereinrichtungen im und am Scheinwerfergehäuse erfordert insbesondere bezüglich der strahlenbeeinflussenden Einrichtungen wie Reflektoren und Linsen große Präzision und damit einen hohen Herstellungsaufwand, da diese Einrichtungen zentrisch zur optischen Achse des Scheinwerfers angeordnet werden müssen.

Ein weiteres Problem besteht darin, dass die mit dem Scheinwerfergehäuse verbundenen Scheinwerfereinrichtungen erheblichen mechanischen und thermischen Belastungen durch Stöße und insbesondere bei leistungsstarken Scheinwerfern einer starken Wärmeabgabe der Scheinwerferlampe ausgesetzt sind: Dies trifft in hohem Maße auf eine an der Strahlenaustrittsseite des Schweinwerfers als Berührungs- und Explosionsschutz vorgesehene Schutzscheibe aus Glas oder Kunststoff zu, wobei zur besseren Temperaturisolierung auch zwei axial zueinander beabstandete Schutzscheiben vorgesehen werden, die einen Luftraum zur Wärmeisolierung zwischen sich einschließen. Dabei erweist es sich wiederum als problematisch, den gegenseitigen Abstand der Schutzscheiben auch bei starker Wärmebelastung und unter Berücksichtigung heftiger Bewegungen des Beleuchtungsscheinwerfers und auf den Beleuchtungsscheinwerfer ausgeübte Stöße zu gewährleisten.

Ein Beleuchtungsscheinwerfer mit zwei frontseitig angeordneten Schutzglasscheiben ist aus der DE 87 06 820 U bekannt, wobei zwischen einer frontseitigen Glasscheibe und einer zweiten Schutzglasscheibe aus Panzerglas ein spaltenförmiger Luftraum zur Wärme- und Druckisolation vorgesehen ist.

Zur Vereinfachung der Konstruktion, sicheren Befestigung einer Abdeckscheibe und zum leichteren Wechseln der Lampe einer Leuchte sind aus der DE 43 13 073 C2 mehrere U-förmig gebogene Federn zum Befestigen einer Abdeckscheibe an einem gewölbten Reflektor bekannt, innerhalb dessen die Lampe als Leuchtmittel lösbar befestigt ist und dessen Strahlenaustrittsöffnung durch eine die Strahlen durchlassende Abdeckscheibe aus Glas, Kunststoff oder einem Gitter abgedeckt ist. Der äußere Rand des Reflektors weist mehrere Ausnehmungen oder Öffnungen auf, in denen die Federn befestigt sind, die mit einem Vorsprung die Vorderseite der Abdeckscheibe hintergreifen. Die freien Schenkel der U-förmig gebogenen Federn sind dabei durch die Öffnung im Reflektorrand zur Leuchtenvorderseite hin durchgesteckt und so eingerastet, dass sie sich selbst tragen.

Aus der DE 197 57 055 A1 ist eine Leuchte mit einem zylindrischen Gehäuse, einem Reflektor und einem an der Vorderseite des Gehäuses angeordneten Glashalter mit mindestens einer kreisförmigen Glasscheibe bekannt. Der Glashalter besteht aus zwei diametral an der Stirnseite des Gehäuses befestigten Glashaltefedern, die einen aus Federblech geformten Federkörper mit einer bogenförmig gekrümmten Frontseite und U-förmig an die Frontseite anschließende Schenkel aufweisen, deren Enden zu Befestigungsösen geformt sind. Die bogenförmig gekrümmte Frontseite der Glashaltefedern weist in Umfangsrichtung des Gehäuses Längsschlitze auf, die federelastische Streifen begrenzen, die zur Bildung einer Glasscheibeneinfassung in alternierender Folge bogenförmig nach außen zur Federkörperaußenseite und nach innen zur Rückseite des Federkörpers gekrümmt sind, so dass die Glasscheibe in die dadurch gebildeten Vertiefungen der Glashaltefedern radial einsetzbar ist. Am Umfang des Gehäuses ist zusätzlich ein Schiebering als Blendschutz angeordnet, der gegenüber dem Gehäuse der Leuchte angefedert und über die Glashaltefedern verschiebbar ist.

Die Federelemente sind am Umfang der Scheinwerfereinrichtung verteilt angeordnet, in radialer Richtung des Scheinwerfergehäuses federelastisch ausgebildet und über Befestigungslaschen bzw. Befestigungsarme mit dem Scheinwerfergehäuse verbunden. Mit den federelastischen Streifen sind auch zwei am Seitenrand der Scheinwerfereinrichtung anliegende Federarme abgewinkelt.

Aus der US-A-5 091 835 ist ein Beleuchtungsscheinwerfer mit einem zylinderförmigen Scheinwerfergehäuse und mit dem Scheinwerfergehäuse verbundene Scheinwerferein richtungen in Form eines Reflektors sowie einer Frontlinse und eines Schutzgitters bekannt. Die Verbindung der Scheinwerfereinrichtungen mit dem Scheinwerfergehäuse erfolgt über Federelemente, die als V-förmige Springfeder-Clipse ausgebildet sind und sich entweder an die Innenseite des Scheinwerfergehäuses anlegen oder auf den frontseitigen Rand des Scheinwerfergehäuses aufgesteckt werden. Die Scheinwerfereinrichtungen werden über Vertiefungen der V-förmigen Springfedem, die durch ihre Formgebung in radialer Richtung federelastisch ausgebildet sind, eingesetzt und bilden eine mit dem Scheinwerfergehäuse verbundene Befestigungslasche aus, von der am Seitenrand der Scheinwerfereinrichtung anliegende Federarme abgewinkelt sind.

Aus der US-A-6 101 771 ist eine Befestigung für eine Abdeckscheibe bekannt, die an der Lichtabstrahlöffnung eines zylinderförmigen Gehäuses einer Beleuchtungseinrichtung angeordnet ist. Die Befestigungseinrichtung besteht aus mehreren am Umfang der Gehäuseöffnung verteilt angeordneten und mit einem an der Gehäuseöffnung ausgebildeten Gehäuseflansch verbundenen Befestigungselementen, die eine Basis mit einer Bohrung aufweisen, durch die ein Befestigungselement steckbar ist, das einen äußeren Befestigungsring mit dem Gehäuseflansch verbindet. Die Befestigungselemente weisen zwei von der Basis ausgehende Federarme auf, deren Enden zur Bildung von Federanlagen abgewinkelt sind und mit diesen an der in den Spalt zwischen dem Gehäuseflansch und dem Befestigungsring eingefügten Abdeckscheibe anliegen und eine Andruckkraft auf die Abdeckscheibe ausüben.

Die Federanlagen der Befestigungselemente sind in axialer Richtung federelastisch ausgebildet und üben eine axiale Anpresskraft auf die Abdeckscheibe aus, bewirken aber keine Federelastizität in axialer Richtung, sondern dienen ausschließlich dem Zweck der Sicherung der Abdeckscheibe in dem Öffnungsspalt zwischen dem Gehäuseflansch und dem Befestigungsring.

Der vorliegenden Erfindung liegt die Aufgabenstellung zugrunde, eine Scheinwerfereinrichtung in Form einer Schutzscheibe, Linse oder Reflektor so mit dem Scheinwerfergehäuse zu verbinden, dass mechanische und thermische Belastungen der Scheinwerfereinrichtung weitgehend vermieden werden und die Voraussetzung für eine selbstzentrierende Ausrichtung der Scheinwerfereinrichtung geschaffen wird.

Diese Aufgabenstellung wird erfindungsgemäß durch die Merkmale der Ansprüche 1 und 7 gelöst.

Die erfindungsgemäße Lösung ermöglicht in alternativen Ausführungsformen eine Verbindung einer oder mehrerer Scheinwerfereinrichtungen mit einem Scheinwerfergehäuse ohne thermische oder mechanische Belastungen sowie deren selbstzentrierende Ausrichtung im und am Scheinwerfergehäuse.

Durch die Anlage von in axialer Richtung des Schweinwerfergehäuses federelastisch ausgebildeten, von den Federarmen abstehenden Federanlagen an mindestens einer Oberfläche der Scheinwerfereinrichtung werden auf das Scheinwerfergehäuse ausgeübte Stöße wirksam abgepuffert und thermische Spannungen zwischen dem Scheinwerfergehäuse und der Scheinwerfereinrichtung vermieden. Diese erste Ausgestaltung des Federelements ermöglicht die Verbindung einer einzelnen, scheibenförmigen Scheinwerfereinrichtung mit dem Scheinwerfergehäuse, wobei ein ringförmiger Ansatz oder ein zum Scheinwerferinneren gerichteter Vorsprung am Scheinwerfergehäuse eine Gegenanlage zum Federelement ausbildet.

Durch die Anordnung mehrerer Federelemente wird zudem erreicht, dass bei zylindrischen Scheinwerfergehäusen und einem kreisscheibenförmigen Randbereich der Scheinwerfereinrichtung eine Selbstzentrierung der Scheinwerfereinrichtung in Bezug auf die optische Achse des Beleuchtungsscheinwerfers gewährleistet ist.

Zur Verbindung von beispielsweise zwei axial zueinander beabstandeten Schutzscheiben mit dem Scheinwerfergehäuse eignet sich ein Federelement, dessen Befestigungslasche U-förmig mit einer Basis und zwei Schenkeln ausgebildet ist, wobei von jedem Schenkel zwei Federarme mit von ihren Enden abstehenden Federanlagen abgewinkelt sind.

In dieser Ausgestaltung stellen die Federelemente einen axial angefederten Abstand zwischen zwei scheibenförmigen Scheinwerfereinrichtungen wie Schutzscheiben und gleichzeitig eine radiale Anfederung der Schutzscheiben sicher, die in axialer Richtung an nach innen gerichteten Vorsprüngen oder Ansätzen des Scheinwerfergehäuses oder eines in das Scheinwerfergehäuse einsetzbaren Linsenringes anliegen.

Zur Verbindung der Federelemente mit dem Scheinwerfergehäuse weisen die Schenkel der Befestigungslasche Bohrungen zur Aufnahme eines das Federelement mit dem Scheinwerfergehäuse verbindenden Befestigungselementes auf, das beispielsweise aus einem Bolzen oder einer Schraubverbindung bestehen kann.

Durch eine verteilte Anordnung der Federelemente am Randbereich der Scheinwerfereinrichtung, insbesondere durch die Anordnung von drei um jeweils ca. 120° gegeneinander versetzt am Randbereich der Scheinwerfereinrichtung angeordnete Federelemente, wird eine Verbindung der Scheinwerfereinrichtung mit dem Scheinwerfergehäuse erzielt, die eine optimale Befestigung der Scheinwerfereinrichtung zum Schutz vor Stößen oder Schlägen sowie eine Selbstzentrierung, beispielsweise eines Reflektors in Bezug auf die optische Achse des Beleuchtungsscheinwerfers, gewährleistet.

Die Federelemente können zur federelastischen Befestigung der Scheinwerfereinrichtung am Scheinwerfergehäuse in radialer Richtung oder in axialer Richtung des Scheinwerfergehäuses, vorzugsweise aber in zwei Achsen, d.h. in radialer und axialer Richtung des Scheinwerfergehäuses, federelastisch ausgebildet sein.

Insbesondere bei einer in zwei Achsen federelastischen Befestigung der Scheinwerfereinrichtung am Scheinwerfergehäuse ist ein optimaler Schutz der Scheinwerfereinrichtung gegenüber Schlägen oder Stößen sowie gegenüber Temperaturausdehnungen gewährleistet.

Besteht die Scheinwerfereinrichtung aus zwei in axialer Richtung des Scheinwerfergehäuses zueinander beabstandeten Schutzscheiben an der Strahlenaustrittsöffnung des Scheinwerfergehäuses, so liegen die Randbereiche der Schutzscheiben umfangsseitig auf den Federarmen eines Federelementes mit U-förmiger Befestigungslasche auf, während die als geknickte Blattfedern ausgebildeten Federanlagen den axialen Abstand der beiden Schutzscheiben zueinander bestimmen und die Ränder der einander zugewandten Oberflächen der Schutzscheiben an jeweils einem Knick der als geknickte Blattfedern ausgebildeten Federanlagen der Federelemente anliegen.

In einer bevorzugten Ausführungsform sind die Federarme und die Federanlagen als Blattfedern, insbesondere als ebene, geknickte oder gebogene Blattfedern, ausgebildet.

Diese Ausgestaltung der Federelemente ermöglicht eine einfache, kostengünstige Herstellung bei gleichzeitig hoher Temperaturbeständigkeit und Sicherung der federelastischen Eigenschaften.

Vorzugsweise sind die Schutzscheiben in einem mit dem Scheinwerfergehäuse verbundenen Linsenring angeordnet, und die zwischen den Schutzscheiben angeordneten Federelemente drücken die Randbereiche der Schutzscheiben gegen den Unsenring.

In einer weiteren alternativen Ausführungsform bestehen die Federelemente aus Spiralfedern, die zwischen einem mit dem Scheinwerfergehäuse verbundenen Feder- oder Halteelement und der Scheinwerfereinrichtung angeordnet sind und die Scheinwerfereinrichtung in axialer Richtung auf das Scheinwerfergehäuse vorspannen oder zusätzlich zur Federwirkung des Feder- oder Halteelement vorspannen.

In dieser alternativen Ausführungsform können die Spiralfedern zwischen mindestens einer an den Seitenrand der Scheinwerfereinrichtung angrenzenden Oberfläche der Scheinwerfereinrichtung und einem Flanscharm des Feder- oder Halteelements angeordnet werden.

Alternativ werden die Spiralfeder zwischen den Befestigungsarmen zweier am Scheinwerfergehäuse befestigter Feder- oder Halteelemente angeordnet, wobei von den Befestigungsarmen zwei am Seitenrand der Scheinwerfereinrichtung anliegende Stützarme abgewinkelt sind, von denen an der Oberfläche der mindestens einen Scheinwerfereinrichtung anliegende Flanscharme abstehen, oder die Spiralfedern sind zwischen den Befestigungslaschen von Feder- oder Halteelementen angeordnet, wobei von den Befestigungslaschen zwei am Seitenrand der Scheinwerfereinrichtung anliegende Stützarme abgewinkelt sind, von denen an der Oberfläche der mindestens einen Scheinwerfereinrichtung anliegende Flanscharme abstehen.

Besteht die Scheinwerfereinrichtung aus einem Reflektor oder einer Linse, der bzw. die im Abstand zu einer Lichtquelle im Inneren des Scheinwerfergehäuses angeordnet ist, so liegt der Außenrand des Reflektors oder der Linse bevorzugt auf den Federarmen der Federelemente auf, während die dem Außenrand benachbarte Randfläche des Reflektors oder der Linse an einem Knick der als geknickte Blattfedern ausgebildeten Federanlagen der Federelemente anliegt.

Anhand der in den Figuren der Zeichnung dargestellten Verbindung
a) einer einzelnen scheibenförmigen Scheinwerfereinrichtung in Form eines Reflektors oder einer Linse und
b) zweier axial zueinander beabstandeter Schutzscheiben an der Strahlenaustrittsöffnung eines Scheinwerfergehäuses
mit dem Scheinwerfergehäuse bzw. einem Linsenring über umfangsseitig zueinander beabstandete Federelemente soll der der Erfindung zugrundeliegende Gedanke näher erläutert werden. Es zeigen:
- Fig. 1 -: einen Längsschnitt durch einen Beleuchtungsscheinwerfer mit einem Scheinwerfergehäuse;
- Fig. 2 -: eine Draufsicht auf einen Ausschnitt aus dem Randbereich eines Reflektors oder einer Linse mit einem Federelement zur gefederten Lagerung des Reflektors;
- Fig. 3 -: eine Seitenansicht der gefederten Reflektorlagerung gemäß Fig. 1;
- Fig. 4 -: eine schematische Draufsicht auf die Reflektorlagerung gemäß den Fig. 2 und 3;
- Fig. 5 -: eine schematische Draufsicht auf einen über drei Federelemente an einem Scheinwerfergehäuse befestigten Reflektor;
- Fig. 6 -: eine perspektivische Ansicht zweier in einem Linsenring über Federelemente gelagerter Schutzscheiben;
- Fig. 7 -: eine vergrößerte perspektivische Darstellung des Bereichs VII gemäß Fig. 6;
- Fig. 8 -: eine Seitenansicht eines Federelements zur Lagerung der Schutzscheiben gemäß den Fig. 6 und 7;
- Fig. 9 -: eine perspektivische Ansicht der in einem Federelement gelagerten Schutzscheiben gemäß Fig. 8;
- Fig. 10 -: eine Seitenansicht zweier miteinander verbundener und an dem Scheinwerfergehäuse befestigter Feder- oder Halteelemente zwischen denen und der Oberfläche mindestens einer Schutzscheibe eine Spiralfeder angeordnet ist und
- Fig. 11 -: eine Seitenansicht eines am Scheinwerfergehäuse befestigten Feder- oder Halteelements zwischen dessen Fanscharm und der Oberfläche einer Schutzscheibe eine Spiralfeder angeordnet ist.

Fig. 1 zeigt einen Längsschnitt durch einen Beleuchtungsscheinwerfer mit einem Scheinwerfergehäuse 1, dessen Strahlenaustrittsöffnung 11 durch eine Linse 10 und/oder zwei in einem Linsenring 2 angeordnete Schutzscheiben 31, 32 abgeschlossen ist. Im Innern des Scheinwerfergehäuses 1 kann bei Anordnung einer Linse 10 an der Strahlenaustrittsöffnung 11 des Scheinwerfergehäuses 1 eine einzelne Schutzscheibe 33 angeordnet und am Scheinwerfergehäuse 1 befestigt werden. Ebenfalls im Innern des Scheinwerfergehäuses 1 ist ein Reflektor 5 angeordnet und am Scheinwerfergehäuse 1 befestigt. In der optischen Achse des Scheinwerfers ist eine Lampe 4 angeordnet und durch den Reflektor 5 gesteckt.

Die Anzahl und Konfiguration der Federelemente hängt im Wesentlichen von der Art der Scheinwerfereinrichtung, dessen Abstützung am Scheinwerfergehäuse bzw. einer mit dem Scheinwerfergehäuse verbundenen Einrichtung wie einem Linsenring, der Forderung nach radialer und/oder axialer Federung der Scheinwerfereinrichtung gegenüber dem Scheinwerfergehäuse sowie der Anzahl der von den Federelementen aufzunehmenden Scheinwerfereinrichtungen ab. In den nachfolgenden Figuren wird zur Erläuterung der Erfindung sowohl die Verbindung einer einzelnen Scheinwerfereinrichtung in Form eines Reflektors als auch zweier miteinander gekoppelter Scheinwerfereinrichtungen in Form der beiden an der Strahlenaustrittsöffnung des Scheinwerfergehäuses angeordneten Schutzscheiben mit dem Scheinwerfergehäuse beschrieben.

Das in den Fig. 2 bis 5 in verschiedenen Ansichten dargestellten Federelement 6 zur Aufnahme eines in einem Ausschnitt seines Randbereichs dargestellten Reflektors 5 oder einer einzelnen Schutzscheibe zur federnden Verbindung mit dem Scheinwerfergehäuse 1 eines Beleuchtungsscheinwerfers gemäß Fig. 1 soll als Beispiel für die Aufnahme einer einzelnen Scheinwerfereinrichtung dienen. Das Federelement 6 weist eine Befestigungslasche 60 auf, von deren Oberkante ein Steg 66 rechtwinklig absteht. Vom Steg 66 sind symmetrisch nach beiden Seiten in Umfangsrichtung des Reflektors 5 zwei am Außenrand 50 des Reflektors 5 anliegende Federarme 61, 62 abgewinkelt, von deren Enden Federanlagen 63, 64 abstehen und an der einen Oberfläche im Randbereich des Reflektors 5 anliegen. Die entgegengesetzte Oberfläche im Randbereich des Reflektors 5 liegt beispielsweise an einem umlaufenden oder abschnittsweise ins Innere des Beleuchtungsscheinwerfers gerichteten Steg 12 des Scheinwerfergehäuses 1 an.

Die Federarme 61, 62 weisen an ihren Enden im Wesentlichen parallel zum Steg 66 verlaufende Endstege 67, 68 auf, aus denen durch erneutes Abwinkeln die Federanlagen 63, 64 gebildet sind. Die Federanlagen 63, 64 weisen einen an der Oberfläche des Randbereichs des Reflektors 5 anliegenden Knick 69 auf, so dass eine punkt- bzw. linienförmige Anlage der Federanlagen 63, 64 an der Oberfläche des Reflektors 5 gegeben ist.

Wie den verschiedenen Ansichten gemäß den Fig. 2 bis 4 zu entnehmen ist, kann das Federelement 6 aus einem Streifen eines geeigneten Materials geformt bzw. gebogen werden, so dass eine einfache, kostengünstige Herstellung gewährleistet ist.

Zur Verbindung des Federelements 6 mit dem Scheinwerfergehäuse 1 weist die Befestigungslasche 60 eine Bohrung 65 auf, durch die ein geeignetes Befestigungselement 13, beispielsweise eine Schraube, ein Stift oder ein Niet gesteckt und mit dem Scheinwerfergehäuse 1 verbunden wird.

Wie insbesondere die Seitenansicht des Federelements 6 gemäß Fig. 3 zeigt, stellt das Federelement 6 eine Federung des Reflektors 5 in zwei Achsen, nämlich in axialer und radialer Richtung sicher. Dies ist in Fig. 3 durch den Pfeil Fa für die axialer Federung und den Pfeil Fr für die radiale Federung symbolisch dargestellt.

Durch die Anordnung von drei um jeweils ca. 120° am Umfang des Reflektors 5 zueinander versetzte Federelemente 6a, 6b, 6c wird der Reflektor 5 gemäß Fig. 5 gleichmäßig abgestützt, so dass eine Selbstzentrierung des Reflektors 5 und damit eine optimale Ausrichtung zur optimalen Achse des Beleuchtungsscheinwerfers gewährleistet ist.

Durch die Federung des Federelements 6 in axialer Richtung wird dabei gleichzeitig eine feste Anlage des Reflektors 5 an dem umlaufenden oder abschnittsweise vorgesehenen Steg 12 des Scheinwerfergehäuses unabhängig von temperaturbedingten Ausdehnungen des Scheinwerfergehäuses 1 bzw. des Reflektors 5 gewährleistet.

Wirken auf das Scheinwerfergehäuse 1 Stöße oder Schläge ein, so verhindert die axiale und radiale Anfederung des Reflektors 5 gegenüber dem Scheinwerfergehäuse 1 ein Höchstmaß an Schutz vor einer Zerstörung bzw. einer Verlagerung des Reflektors 5 aus der Zentrierung gegenüber der optischen Achse des Beleuchtungsscheinwerfers.

In den Fig. 6 bis 9 ist als weiteres Ausführungsbeispiel die federnde Lagerung zweier Schutzscheiben 31, 32 in Federelementen 7 dargestellt, die mit einem Linsenring 2 verbunden sind, der an der Strahlenaustrittsöffnung 11 des Scheinwerfergehäuses 1 mit dem Scheinwerfergehäuse 1 verbunden ist.

Die Federelemente 7 sind über den Umfang des Linsenrings 2 verteilt, beispielsweise um jeweils 120° zueinander versetzt, angeordnet, und befinden sich mit Federarmen 71, 71' bzw. 72, 72' und Federanlagen 73, 73' bzw. 74, 74' zwischen den Schutzscheiben 31, 32, deren nach außen gerichtete Oberflächen in ihrem Randbereich an den umlaufenden Stegen 21, 22 des Linsenrings 2 anliegen.

Wie insbesondere der Seitenansicht gemäß Fig. 8 und der perspektivischen Ansicht gemäß Fig. 9 zu entnehmen ist, sind die Federelemente 7 zweiflügelig ausgebildet und weisen eine U-förmige Befestigungslasche 70 auf, von deren dem Seitenrand 310, 320 der Schutzscheiben 31, 32 benachbarter Oberseite jeweils ein Steg 76, 76' rechtwinklig absteht, von dem in Umfangsrichtung der Schutzscheiben 31, 32 nach beiden Seiten Federarme 71, 71' bzw. 72, 72' abgewinkelt sind, deren Endbereiche 77, 78' in die wiederum rechtwinklig abgewinkelten Federanlagen 73, 73' bzw. 74, 74' übergehen. Die Federanlagen 73, 73' bzw. 74, 74' weisen einen Knick 79, 79' auf, der punkt- bzw. linienförmig an den einander zugewandten Oberflächen des Randbereichs der Schutzscheiben 31, 32 anliegt.

Die Seitenränder 310, 320 der Schutzscheiben 31, 32 liegen auf den Endabschnitten 67, 68' der Federarme 71, 71' bzw. 72, 72' auf und sind somit in radialer Richtung gegenüber dem Scheinwerfergehäuse 1 angefedert. Die punkt- bzw. linienförmige Anlage der Federanlagen 73, 73' bzw. 74, 74' gewährleistet eine axial gefederte Abstützung der Schutzscheiben 31, 32, so dass der zwischen den Schutzscheiben 31, 32 ausgebildete Zwischenraum konstant gehalten wird. Gleichzeitig wird in Verbindung mit der radial gefederten Abstützung der Schutzscheiben 31, 32 über die Enden der Federarme 71, 71' bzw. 72, 72' sowie die federnde Anlage der Federanlagen 73, 73' bzw. 74, 74' ein Schutz der Schutzscheiben 31, 32 gegenüber Stößen oder Schlägen gewährleistet, die auf das Scheinwerfergehäuse 1 einwirken können.

Zur Befestigung der Federelemente 7 am Linsenring 2 dienen über den Umfang des Linsenrings 2 verteilt angeordnete Bolzen 20, die durch miteinander fluchtende Bohrungen 75, 75' der Befestigungslasche 70 der Federelemente 7 gesteckt werden. Wie der perspektivischen Darstellung gemäß Fig. 6 zu entnehmen ist, kann dabei ein Teil der Bolzen 20 zur Aufnahme von Federelementen 7 dienen, während der verbleibende Teil der Bolzen 20 zur Verbindung der umlaufenden Stege 21, 22 des Linsenrings 2 dient.

Die Formgebung der in den Fig. 2 bis 9 dargestellten und vorstehend beschriebenen Federelemente 6, 7 beschränkt sich ebenso wenig auf die beschriebenen Ausführungsbeispiele wie deren am Umfang der Scheinwerfereinrichtungen verteilte Anzahl von Federelementen oder deren Verbindung mit den Scheinwerfereinrichtungen. So kann beispielsweise auch die einzelne Schutzscheibe 33 gemäß Fig. 1 über ein Federelement 7 mit U-förmiger Befestigungslasche 70 mit dem Scheinwerfergehäuse 1 verbunden werden, indem durch nach Innen gerichtete Federarme 71, 71' bzw. 72, 72' und Abknickungen 79, 79' der Federanlagen 73, 73' bzw. 74, 74' die Schutzscheibe 33 zwischen den Federarmen 71, 71'; 72, 72' und Federanlagen 73, 73'; 74, 74' aufgenommen wird.

Fig. 10 zeigt in einer Seitenansicht eine Variante der in den Fig. 8 und 9 dargestellten Ausführungsform der erfindungsgemäßen Lösung mit zwei Feder- oder Halteelementen 9, 9', die über Befestigungsarme 90, 90' an einem mit dem Scheinwerfergehäuse verbundenen Stift 14 abgestützt und mittels einer zwischen den Befestigungsarmen 90, 90' angeordneten Spiralfeder 8 in axialer Richtung federelastisch gegeneinander vorgespannt sind. Die Feder- oder Halteelemente 9, 9' sind im Wesentlichen analog zu den vorstehend anhand der Fig. 8 und 9 beschriebenen Federelementen ausgebildet und weisen Feder- oder Stützarme 91, 91' zur Aufnahme der Seitenränder 310, 320 der Schutzscheiben 31, 32 sowie davon, abgewinkelte Flanscharme 93, 93' auf, die an einem Knick 99, 99' punkt- bzw. linienförmig an den aneinander zugewandten Oberflächen des Randbereichs der Schutzscheiben 31, 32 anliegen.

In der Ausführungsform gem. Fig. 10 ist die eine Schutzscheibe 31 in durchgezogener Linie dargestellt, während die andere Schutzscheibe 32 in gestrichelten Linien dargestellt ist, um anzudeuten, dass die in Fig. 10 dargestellte Anordnung auch für eine Schutzscheibe 31 einer Scheinwerfereinrichtung vorgesehen werden kann.

Die Feder- oder Halteelemente 9, 9' können wahlweise starr und damit als ausschließliche Halteelemente ausgebildet sein, so dass die Spiralfeder 8 die Schutzscheiben 31, 32 in axialer Richtung federelastisch vorspannt. Alternativ können die Feder- oder Halteelemente 9, 9' federelastisch ausgebildet sein und damit ihrerseits Federelemente ausbilden, die die Schutzscheiben 31, 32 in radialer Richtung anfedern und deren axial federnde Wirkung durch die zwischen den Befestigungsarme 90, 90' angeordnete, in axialer Richtung wirksame Spiralfeder 8 verstärkt wird.

Eine weitere Modifikation der in Fig. 10 in einer Seitenansicht dargestellten Anordnung besteht darin, ein einzelnes Federelement 9 mit einem analog zu der Ausführungsform gern. den Fig. 8 und 9 ausgebildeten Federelement 7 zweiflügelig mit einer U-förmigen Befestigungslasche 90 auszubilden, zwischen der zur Unterstützung der Federwirkung die in Fig. 10 dargestellte Spiralfeder 8 angeordnet ist. In dieser Ausführungsform ist die U-förmige Befestigungslasche 90 ebenfalls mit dem Scheinwerfergehäuse verbunden.

In Fig. 11 ist eine weitere Variante der erfindungsgemäßen Lösung in einer Seitenansicht dargestellt, bei der ein im Wesentlichen dem Federelement 7 in der Ausführungsform gemäß den Fig. 8 und 9 ausgebildetes Feder- oder Halteelement 9 anstelle der mit einem Knick versehenen Federanlagen mindestens einen vorzugsweise nicht abgeknickten Flanscharm 93 aufweist, an dem sich eine Spiralfeder 8 abstützt und damit die Stützscheibe 31 in axialer Richtung anfedert. Der dem Flanscharm 93 gegenüberliegende Arm kann ebenfalls als flacher Flanscharm 93' oder als Federanlage 93' mit einem Knick ausgebildet sein, an dem sich eine zweite, nicht dargestellte Schutzscheibe abstützt.

Auch in dieser Ausführungsform kann das Feder- oder Halteelement 9 als Federelement entsprechend dem in den Fig. 8 und 9 dargestellten und vorstehend beschriebenen Federelement 7 ausgebildet sein, so dass in federnder Unterstützung die Spiralfedern 8 zur axialen Anfederung der Schutzscheiben vorgesehen oder als starre Halteelemente ausgebildet sind, so dass die axiale Anfederung ausschließlich durch die Spiralfedern 8 bewirkt wird.

### Bezugszeichenliste

- 1: Scheinwerfergehäuse
- 2: Linsenring
- 4: Lampe
- 5: Reflektor
- 6; 6a, 6b, 6c: Federelement
- 7: Federelement
- 8: Spiralfeder
- 9: Feder- oder Halteelement
- 10: Linse
- 11: Strahlenaustrittsöffnung
- 12: Steg des Scheinwerfergehäuses
- 13: Befestigungselement
- 14: Stift
- 20: Bolzen
- 21, 22: umlaufenden Stege des Linsenrings
- 31,32,33: Schutzscheiben
- 50: Außenrand des Reflektors
- 60: Befestigungslasche
- 61, 62: Federarme
- 63, 64: Federanlagen
- 65: Bohrung
- 66: Steg
- 67, 68: Endbereiche
- 69: Knick
- 70: U-förmige Befestigungslasche
- 71, 71', 72, 72': Federarme
- 73, 73', 74, 74': Federanlagen
- 75: Bohrungen
- 76, 76': Steg
- 77, 78': Endbereiche
- 79, 79': Knick
- 90, 90': Befestigungsarme
- 91,91': Stützarme
- 93, 93': Flanscharme
- 99, 99': Knick
- 310, 320: Seitenrand der Schutzscheiben
- Fa: axiale Federung
- Fr: radiale Federung

## Patentansprüche

1. Beleuchtungsscheinwerfer mit einem Scheinwerfergehäuse (1) und einer mit dem Scheinwerfergehäuse (1) verbundenen Scheinwerfereinrichtung (31, 32, 33; 5), insbesondere einer Schutzscheibe (31, 32, 33), Scheinwerferlinse oder Reflektor (5), deren Seitenrand (310, 320) über verteilt angeordnete Federelemente (6; 6a, 6b, 6c; 7; 8) mit dem Scheinwerfergehäuse (1) verbunden ist, wobei die Federelemente (6; 6a, 6b, 6c; 7; 8) eine mit dem Scheinwerfergehäuse (1) verbundene Befestigungslasche (60, 70) aufweisen, von der zwei am Seitenrand (310, 320) der Scheinwerfereinrichtung (31, 32, 33; 5) anliegende, in radialer Richtung des Scheinwerfergehäuses (1) federelastisch ausgebildete Federarme (61, 62; 71, 71', 72, 72') abgewinkelt sind, die an mindestens einer Oberfläche der Scheinwerfereinrichtung (31, 32, 33; 5) anliegen,
**dadurch gekennzeichnet,**
**dass** von den Federarmen (61, 62; 71, 71', 72, 72') in axialer Richtung des Schweinwerfergehäuses (1) federelastisch ausgebildete Federanlagen (63, 64; 73, 73', 74, 74') abstehen, die an der mindestens einen Oberfläche der Scheinwerfereinrichtung (31, 32, 33; 5) anliegen.

2. Beleuchtungsscheinwerfer nach Anspruch 1, **dadurch gekennzeichnet, dass** die Befestigungslasche (70) U-förmig mit einer Basis und zwei Schenkeln ausgebildet ist und dass von jedem. Schenkel zwei Federarme (71, 71', 72, 72') mit von ihren Enden abstehenden Federanlagen (73, 73', 74, 74') abgewinkelt sind.

3. Beleuchtungsscheinwerfer nach Anspruch 1 oder 2, **dadurch gekennzeichnet, dass** die Befestigungslasche (60, 70) mindestens eine Bohrung (65; 75, 75') zur Aufnahme eines das Federelement (6; 6a, 6b, 6c; 7) mit dem Scheinwerfergehäuse (1) verbindenden Befestigungselements (20) aufweist.

4. Beleuchtungsscheinwerfer nach mindestens einem der voranstehenden Ansprüche, **dadurch gekennzeichnet, dass** die Scheinwerfereinrichtung aus zweiin axialer Richtung des Scheinwerfergehäuses (1) zueinander beabstandeten Schutzscheiben (31, 32) besteht, deren Randbereiche umfangsseitig auf den Federarmen (71, 71', 72, 72') eines Federelementes (7) mit U-förmiger Befestigungslasche (70) aufliegen, wobei die als geknickte Blattfedern ausgebildeten Federanlagen (73, 73', 74, 74') den axialen Abstand der beiden Schutzscheiben (31, 32) zueinander bestimmen.

5. Beleuchtungsscheinwerfer nach Anspruch 4, **dadurch gekennzeichnet, dass** die Ränder der einander zugewandten Oberflächen der Schutzscheiben (31, 32) an jeweils einem Knick der als geknickte Blattfedern ausgebildeten Federanlagen (73, 73', 74, 74') der Federelemente (7) anliegen.

6. Beleuchtungsscheinwerfer nach Anspruch 4 oder 5, **dadurch gekennzeichnet, dass** die Schutzscheiben (31, 32) in einem mit dem Scheinwerfergehäuse (1) verbundenen Linsenring (2) angeordnet sind und dass die zwischen den Schutzscheiben (31, 32) angeordneten Federelemente (7) die Randbereiche der Schutzscheiben (31, 32) gegen den Linsenring (2) drücken.

7. Beleuchtungsscheinwerfer mit einem Scheinwerfergehäuse (1) und einer mit dem Scheinwerfergehäuse (1) verbundenen Scheinwerfereinrichtung (31, 32, 33; 5), insbesondere einer Schutzscheibe (31, 32, 33), Scheinwerferlinse oder Reflektor (5), deren Seitenrand (310, 320) über verteilt angeordnete Feder- oder Halteelemente (9, 9') mit dem Scheinwerfergehäuse (1) verbunden ist, wobei die Feder- oder Halteelemente (9, 9') mit dem Scheinwerfergehäuse (1) verbundene Befestigungsarme (90, 90') aufweisen, von denen zwei am Seitenrand (310, 320) der Scheinwerfereinrichtung (31, 32, 33; 5) anliegende, in radialer Richtung des Scheinwerfergehäuses (1) federelastisch ausgebildete Stützarme (91, 91') abgewinkelt sind,
**dadurch gekennzeichnet,**
**dass** zwischen dem mit dem Scheinwerfergehäuse (1) verbundenen Feder- oder Halteelement (9, 9') und der Scheinwerfereinrichtung (31, 32) Spiralfedern (8) angeordnet sind, die die Scheinwerfereinrichtung (31, 32) in axialer Richtung auf das Scheinwerfergehäuse (1) vorspannen.

8. Beleuchtungsscheinwerfer nach Anspruch 7, **dadurch gekennzeichnet, dass** die Spiralfedern (8) zwischen mindestens einer an den Seitenrand (310) der Scheinwerfereinrichtung (31) angrenzenden Oberfläche der Scheinwerfereinrichtung (31) und einem Flanscharm (93) des Feder- oder Halteelements (9) angeordnet ist.

9. Beleuchtungsscheinwerfer nach Anspruch 7, **dadurch gekennzeichnet, dass** die Spiralfedern (8) zwischen den. Befestigungsarmen (90, 90') zweier am Scheinwerfergehäuse (1) befestigter Feder- oder Halteelemente (9, 9') angeordnet sind, wobei von den Befestigungsarmen (90, 90') zwei am Seitenrand (310, 320) der Scheinwerfereinrichtung (31, 32) anliegende Stützarme (91, 91') abgewinkelt sind, von denen an der Oberfläche der mindestens einen Scheihwerfereinrichtung (31, 32) anliegende Flanscharme (93, 93') abstehen.

10. Beleuchtungsscheinwerfer nach Anspruch 7 oder 9, **dadurch gekennzeichnet, dass** die Spiralfedern (8) zwischen den Befestigungslaschen (90) von Feder- oder Halteelementen (9) angeordnet sind, wobei von den Befestigungslaschen (90) zwei am Seitenrand (310, 320) der Scheinwerfereinrichtung (31, 32) anliegende Stützarme (91, 91') abgewinkelt sind, von denen an der Oberfläche der mindestens einen Scheinwerfereinrichtung (31, 32) anliegende Flanscharme (93, 93') abstehen.

11. Beleuchtungsscheinwerfer nach mindestens einem der voranstehenden Ansprüche, **dadurch gekennzeichnet, dass** die Scheinwerfereinrichtung aus einer Linse oder einem Reflektor (5) besteht, die bzw. der im Abstand zu einer Lichtquelle (4) im Inneren des Scheinwerfergehäuses (1) angeordnet ist, dass der Außenrand der Linse oder des Reflektors (5) auf den Federarmen (61, 62) der Federelemente (6; 6a, 6b, 6c) aufliegt und die dem Außenrand benachbarte Randfläche der Linse oder des Reflektors (5) an einem Knick der als geknickte Blattfedern ausgebildeten Federanlagen (63, 64) der Federelemente (6; 6a, 6b, 6c) anliegt.

12. Beleuchtungsscheinwerfer nach mindestens einem der voranstehenden Ansprüche, **gekennzeichnet durch** drei um jeweils ca. 120° gegeneinander versetzt am Randbereich der Scheinwerfereinrichtung (31, 32, 33; 5) angeordnete Federelemente (6; 6a, 6b, 6c; 7; 8).

13. Beleuchtungsscheinwerfer nach mindestens einem der voranstehenden Ansprüche, **dadurch gekennzeichnet, dass** die Federarme (61, 62; 71, 71', 72, 72') oder Stützarme (91, 91') als Blattfedern ausgebildet sind.

14. Beleuchtungsscheinwerfer nach mindestens einem der voranstehenden Ansprüche, **dadurch gekennzeichnet, dass** die Federanlagen (63, 64; 73, 73', 74, 74') oder Flanscharme (93, 93') als Blattfedern ausgebildet sind.

15. Beleuchtungsscheinwerfer nach mindestens einem der voranstehenden Ansprüche, **dadurch gekennzeichnet, dass** die Federarme (61, 62; 71, 71', 72, 72'), Stützarme (91, 91'), Federanlagen (63, 64; 73, 73', 74, 74') oder Flanscharme (93, 93') als ebene, geknickte oder gebogene Blattfedern ausgebildet sind.

## Claims

1. An illuminating spotlight having a spotlight housing (1) and a spotlight device (31, 32, 33; 5) connected to the spotlight housing (1), in particular a protective screen (31, 32, 33), spotlight lens or reflector (5), whose lateral edge (310, 320) is connected to the spotlight housing (1) via spring elements (6; 6a, 6b, 6c; 7; 8) arranged in a distributed fashion, the spring elements (6; 6a, 6b, 6c; 7; 8) having a fastening lug (60, 70) that is connected to the spotlight housing (1) and from which there are angled away two spring arms (61, 62; 71, 71', 72, 72') which bear against the lateral edge (310, 320) of the spotlight device (31, 32, 33; 5) and are designed to be resilient in a radial direction of the spotlight housing (1) and which bear against at least one surface of the spotlight device (31, 32, 33; 5), **characterized in that** spring stops (63, 64; 73, 73', 74, 74') of resilient design in an axial direction of the spotlight housing (1) project from the spring arms (61, 62; 71, 71', 72, 72'), which spring stops bear against the at least one surface of the spotlight device (31, 32, 33; 5).

2. The illuminating spotlight as claimed in claim 1, **characterized in that** the fastening lug (70) is of U-shaped design with a base and two limbs, and **in that** two spring arms (71, 71', 72, 72') with spring stops (73, 73', 74, 74') projecting from their ends are angled away from each limb.

3. The illuminating spotlight as claimed in claim 1 or 2, **characterized in that** the fastening lug (60, 70) has at least one bore (65; 75, 75') for holding a fastening element (20) connecting the spring element (6; 6a, 6b, 6c; 7) to the spotlight housing (1).

4. The illuminating spotlight as claimed in at least one of the preceding claims, **characterized in that** the spotlight device comprises two protective screens (31, 32) that are spaced apart from one another in an axial direction of the spotlight housing (1) and whose edge regions rest at the circumference on the spring arms (71, 71', 72, 72') of a spring element (7) with a U-shaped fastening lug (70), the spring stops (73, 73', 74, 74') designed as kinked leaf springs determining the axial spacing of the two protective screens (31, 32) from one another.

5. The illuminating spotlight as claimed in claim 4, **characterized in that** the edges of the mutually facing surfaces of the protective screens (31, 32) respectively bear against a kink of the spring stops (73, 73', 74, 74'), designed as kinked leaf springs, of the spring elements (7).

6. The illuminating spotlight as claimed in claim 4 or 5, **characterized in that** the protective screens (31, 32) are arranged in a lens ring (2) connected to the spotlight housing (1), and **in that** the spring elements (7) arranged between the protective screens (31, 32) press the edge regions of the protective screens (31, 32) against the lens ring (2).

7. An illuminating spotlight having a spotlight housing (1) and a spotlight device (31, 32, 33; 5) connected to the spotlight housing (1), in particular a protective screen (31, 32, 33), spotlight lens or reflector (5), whose lateral edge (310, 320) is connected to the spotlight housing (1) via spring elements or holding elements (9, 9') arranged in a distributed fashion, the spring elements or holding elements (9, 9') having fastening arms (90, 90') that are connected to the spotlight housing (1) and from which there are angled away two support arms (91, 91') which bear against the lateral edge (310, 320) of the spotlight device (31, 32, 33; 5) and are designed to be resilient in a radial direction of the spotlight housing (1), **characterized in that** arranged between the spring element or holding element (9, 9') connected to the spotlight housing (1) and the spotlight device (31, 32) are coil springs (8) that prestress the spotlight device (31, 32) in an axial direction onto the spotlight housing (1).

8. The illuminating spotlight as claimed in claim 7, **characterized in that** the coil springs (8) are arranged between at least one surface, adjoining the lateral edge (310) of the spotlight device (31), of the spotlight device (31) and a flange arm (93) of the spring element or holding element (9).

9. The illuminating spotlight as claimed in claim 7, **characterized in that** the coil springs (8) are arranged between the fastening arms (90, 90') of two spring elements or holding elements (9, 9') fastened on the spotlight housing (1), there being angled away from the fastening arms (90, 90') two support arms (91, 91') that bear against the lateral edge (310, 320) of the spotlight device (31, 32) and from which flange arms (93, 93') bearing against the surface of the at least one spotlight device (31, 32) project.

10. The illuminating spotlight as claimed in claim 7 or 9, **characterized in that** the coil springs (8) are arranged between the fastening lugs (90) of spring elements or holding elements (9), there being angled away from the fastening lugs (90) two support arms (91, 91') that bear against the lateral edge (310, 320) of the spotlight device (31, 32) and from which flange arms (93, 93') bearing against the surface of the at least one spotlight device (31, 32) project.

11. The illuminating spotlight as claimed in at least one of the preceding claims, **characterized in that** the spotlight device comprises a lens or a reflector (5) that is arranged at a spacing from a light source (4) in the interior of the spotlight housing (1), and **in that** the outer edge of the lens or of the reflector (5) rests on the spring arms (61, 62) of the spring elements (6; 6a, 6b, 6c), and the edge surface, adjacent to the outer edge, of the lens or of the reflector (5) bears against a kink of the spring stops (63, 64), designed as kinked leaf springs, of the spring elements (6; 6a, 6b, 6c).

12. The illuminating spotlight as claimed in at least one of the preceding claims, **characterized by** three spring elements (6; 6a, 6b, 6c; 7; 8) arranged offset from one another by respectively approximately 120° at the edge region of the spotlight device (31, 32, 33; 5) .

13. The illuminating spotlight as claimed in at least one of the preceding claims, **characterized in that** the spring arms (61, 62; 71, 71', 72, 72') or support arms (91, 91') are designed as leaf springs.

14. The illuminating spotlight as claimed in at least one of the preceding claims, **characterized in that** the spring stops (63, 64; 73, 73', 74, 74') or flange arms (93, 93') are designed as leaf springs.

15. The illuminating spotlight as claimed in at least one of the preceding claims, **characterized in that** the spring arms (61, 62; 71, 71', 72, 72'), support arms (91, 91'), spring stops (63, 64; 73, 73', 74, 74') or flange arms (93, 93') are designed as flat, kinked or bent leaf springs.

## Revendications

1. Projecteur d'éclairage comprenant un boîtier de projecteur (1) et un système de projecteur (31, 32, 33 ; 5) relié au boîtier de projecteur (1), en particulier une plaque protectrice (31, 32, 33), une lentille de projecteur ou un réflecteur (5), dont la bordure latérale (310, 320) est reliée au boîtier de projecteur (1) par des éléments à ressort (6 ; 6a, 6b, 6c ; 7 ; 8) agencés de façon répartie, lesdits éléments à ressort (6 ; 6a, 6b, 6c ; 7 ; 8) présentant une patte de fixation (60, 70) reliée au boîtier de projecteur (1), depuis laquelle deux bras à ressort (61, 62 ; 71, 71', 72, 72'), en appui contre la bordure latérale (310, 320) du système de projecteur (31, 32, 33 ; 5) et réalisés avec l'élasticité d'un ressort en direction radiale du boîtier de projecteur (1), dépassent en équerre et s'appuient contre au moins une surface du système de projecteur (31, 32, 33 ; 5),
**caractérisé en ce que**
des supports à ressort (63, 64 ; 73, 73', 74, 74'), réalisés avec l'élasticité d'un ressort en direction axiale du boîtier de projecteur (1), font saillie depuis les bras à ressort (61, 62 ; 71, 71', 72, 72') lesdits supports à ressort étant en appui contre au moins une surface du système de projecteur (31, 32, 33 ; 5).

2. Projecteur d'éclairage selon la revendication 1, **caractérisé en ce que** la patte de fixation (70) est réalisée en forme de U avec une base et deux branches, et **en ce que** deux bras à ressort (71, 71', 72, 72') avec les supports à ressort (73, 73', 74, 74') en saillie depuis leurs extrémités dépassent en équerre depuis chaque branche.

3. Projecteur d'éclairage selon la revendication 1 ou 2, **caractérisé en ce que** la patte de fixation (60, 70) comporte au moins un perçage (65 ; 75, 75') pour recevoir un élément de fixation (20) qui relie l'élément à ressort (6 ; 6a, 6b, 6c ; 7 ; 8) au boîtier de projecteur (1).

4. Projecteur d'éclairage selon l'une au moins des revendications précédentes, **caractérisé en ce que** le système de projecteur est formé de deux plaques protectrices (31, 32) à distance l'une de l'autre dans la direction axiale du boîtier de projecteur (1), dont les zones de bordure s'appuient du côté périphérique sur les bras à ressort (71, 71', 72, 72') d'un élément à ressort (7) avec une patte de fixation (70) en forme de U, et les supports à ressort (73, 73', 74, 74') réalisés sous forme de ressorts à lames pliés déterminent la distance axiale des deux plaques protectrices (31, 32) l'une par rapport à l'autre.

5. Projecteur d'éclairage selon la revendication 4, **caractérisé en ce que** les bordures des surfaces en vis-à-vis des plaques protectrices (31, 32) s'appuient respectivement contre un pli des supports à ressort (73, 73', 74, 74') des éléments à ressort (7), réalisés respectivement sous forme de ressorts à lames pliés.

6. Projecteur d'éclairage selon la revendication 4 ou 5, **caractérisé en ce que** les plaques protectrices (31, 32) sont agencées dans une bague à lentille (2) reliée au boîtier de projecteur (1), et **en ce que** les éléments à ressort (7) agencés entre les plaques protectrices (31, 32) pressent les zones de bordure des plaques protectrices (31, 32) contre la bague à lentille (2).

7. Projecteur d'éclairage comprenant un boîtier de projecteur (1) et un système de projecteur (31, 32, 33 ; 5) relié au boîtier de projecteur (1), en particulier une plaque protectrice (31, 32, 33), une lentille de projecteur ou un réflecteur (5), dont la bordure latérale (310, 320) est reliée au boîtier de projecteur (1) par des éléments à ressort ou éléments de maintien (9, 9') agencés de façon répartie, lesdits éléments à ressort ou éléments de maintien (9, 9') présentant des bras de fixation (90, 90') reliés au boîtier de projecteur (1), depuis lesquels deux bras de soutien (91, 91'), en appui contre la bordure latérale (310, 320) du système de projecteur (31, 32, 33 ; 5) et réalisés avec l'élasticité d'un ressort en direction radiale du boîtier de projecteur (1), dépassent en équerre,
**caractérisé en ce que**
entre l'élément à ressort ou élément de maintien (9, 9') relié au boîtier de projecteur (1) et le système de projecteur (31, 32) sont agencés des ressorts en spirale (8) qui exercent une précontrainte sur le système de projecteur (31, 32) en direction axiale vers le boîtier de projecteur (1).

8. Projecteur d'éclairage selon la revendication 7, **caractérisé en ce que** les ressorts en spirale (8) sont agencés entre au moins une surface du système de projecteur (31), adjacente à la bordure latérale (310) du système de projecteur (31), et un bras formant bride (93) de l'élément à ressort ou élément de maintien (9).

9. Projecteur d'éclairage selon la revendication 7, **caractérisé en ce que** les ressorts en spirale (8) sont agencés entre les bras de fixation (90, 90') de deux éléments à ressort ou éléments de maintien (9, 9') fixés sur le boîtier de projecteur (1), et dans lequel deux bras de soutien (91, 91'), en appui contre la bordure latérale (310, 320) du système de projecteur (31, 32), dépassent en équerre depuis les bras de fixation (90, 90'), bras de soutien depuis lesquels font saillie des bras formant bride (93, 93') en appui contre la surface dudit au moins un système de projecteur (31, 32).

10. Projecteur d'éclairage selon la revendication 7 ou 9, **caractérisé en ce que** les ressorts en spirale (8) sont agencées entre les pattes de fixation (90) d'éléments à ressort ou éléments de maintien (9), dans lequel deux bras de soutien (91, 91'), en appui contre la bordure latérale (310, 320) du système de projecteur (31, 32), dépassent en équerre depuis les pattes de fixation (90), bras de soutien depuis lesquels font saillie des bras formant bride (93, 93') en appui contre la surface dudit au moins un système de projecteur (31, 32).

11. Projecteur d'éclairage selon l'une au moins des revendications précédentes, **caractérisé en ce que** le système de projecteur comprend une lentille ou un réflecteur (5) qui est agencé(e) à l'intérieur du boîtier de projecteur (1) à distance d'une source de lumière (4), **en ce que** la bordure extérieure de la lentille ou du réflecteur (5) est en appui sur les bras à ressort (61, 62) des éléments à ressort (6, 6a, 6b, 6c), et la surface de bordure, voisine de la bordure extérieure, de la lentille ou du réflecteur (5), est en appui contre un pli des supports à ressort (63, 64), réalisés sous forme de ressorts à lames pliés, des éléments à ressort (6 ; 6a, 6b, 6c).

12. Projecteur d'éclairage selon l'une au moins des revendications précédentes, **caractérisé par** trois éléments à ressort (6 ; 6a, 6b, 6c ; 7 ; 8) agencés sur la zone de bordure du système de projecteur (31, 32, 33 ; 5) en décalage respectif d'environ 120° les uns par rapport aux autres.

13. Projecteur d'éclairage selon l'une au moins des revendications précédentes, **caractérisé en ce que** les bras à ressort (61, 62 ; 71, 71', 72, 72') ou les bras de soutien (91, 91') sont réalisés sous forme de ressorts à lames.

14. Projecteur d'éclairage selon l'une au moins des revendications précédentes, **caractérisé en ce que** les supports à ressort (63, 64 ; 73, 73', 74, 74') ou les bras formant bride (93, 93') sont réalisés sous forme de ressorts à lames.

15. Projecteur d'éclairage selon l'une au moins des revendications précédentes, **caractérisé en ce que** les bras à ressort (61, 62 ; 71, 71', 72, 72'), les bras de soutien (91, 91'), les supports à ressort (63, 64 ; 73, 73', 74, 74') ou les bras formant bride (93, 93') sont réalisés sous forme de ressorts à lames plans, pliés ou cintrés.
